# EUROPÄISCHE PATENTSCHRIFT

(11) **EP 0 045 034 B1**
(45) Veröffentlichungstag und Bekanntmachung des Hinweises auf die Patenterteilung: **13.04.1983**
(21) Anmeldenummer: 81105706.6
(22) Anmeldetag: 20.07.1981
(51) Int. Cl.: F22B 1/02

(54) **Einrichtung zur Vermeidung von Rissbildungen an den Innenflächen von in Druckbehälter mündenden Speisewasserleitungsstutzen**
Device to avoid the formation of fissures on the inner side of feedwater inlet nozzles of a pressure vessel
Dispositif pour éviter la formation de fissures sur les faces internes des ajutages d'admission de l'eau d'alimentation dans un récipient sous pression

(30) Priorität: 21.07.1980 DE 3027630
(43) Veröffentlichungstag der Anmeldung: 03.02.1982
(73) Patentinhaber: KRAFTWERK UNION AKTIENGESELLSCHAFT, D-4330 Mülheim (Ruhr) (DE)
(72) Erfinder: Mayer, Hans, Dipl.-Ing, D-8521 Bubenreuth (DE); Sterk, Zvonimir, Dipl.-Ing., D-8520 Erlangen (DE)
(74) Vertreter: Mehl, Ernst, Dipl.-Ing.

## Beschreibung

Die Erfindung bezieht sich auf eine Einrichtung zur Vermeidung von Rißbildungen an den Innenflächen von in Druckbehälter, insbesondere Kernreaktor-Druckbehälter oder Dampferzeuger, mündenden Speisewasserleitungsstutzen gemäß Oberbegriff des Anspruches 1.

Eine solche Einrichtung ist für Dampferzeuger von Kernreaktoren durch die US-A-3661 123 bekannt.

Wird in ein System (Behälter, Rohrleitung), das mit einem Medium erhöhter Temperatur gefüllt ist, über einen horizontalen Anschluß, also einen Speisewasserleitungsstutzen, kälteres Medium nachgespeist, so kommt es in dem horizontalen Anschlußstück zu einer Schichtung von kälterem und wärmerem Medium, wenn die Bespeisung mit im Verhältnis zur Größe des Anschlußquerschnittes geringem Mengendurchsatz, d. h. kleinen Strömungsgeschwindigkeiten, erfolgt. Dasselbe tritt ein, wenn das Medium in dem zu bespeisenden System bereits in verdampftem Zustand vorliegt. Die Schichtung kommt dadurch zustande, daß das leichtere (wärmere) Medium aufgrund seiner Auftriebskraft gegen das einzuspeisende kältere Wasser in den oberen Teil des Strömungsquerschnittes des Stutzens zurückströmen kann. Die jeweiligen Temperaturunterschiede der beiden Medien führen zu Wärmespannungen im Anschlußstutzen bzw. in der Anschlußleitung, die in der Regel bereits durch Innendruck des Systems hochbelastet sind, so daß bei ausreichend hoher Zyklenzahl der Bespeisungsvorgänge Materialermüdung und damit Rißbildung auftreten kann. Das Phänomen der Temperaturschichtung konnte durch Temperaturmessungen am Speisewasserleitungsstutzen eines Dampferzeugers für Druckwasserreaktoren nachgewiesen werden.

Bei der bekannten Einrichtung können in Teilbereichen der Speisewasserleitungsstutzen immer noch die eingangs genannten Wärmespannungsprobleme auftreten. Maßgebend dafür ist - wie gefunden wurde - eine bestimmte Bemessung des Speisewasserleitungsstutzens, und zwar seiner horizontalen Strecke An von der Druckbehälter-Innenwand bis zu den Überlaufkanten, und seines Innendurchmessers Dᵢ, wobei das Verhältnis A_{i/}Dᵢ möglichst klein sein soll.

Der Erfindung liegt die Aufgabe zugrunde, die Einrichtung der eingangs genannten Art so auszubilden, daß bei schwacher Bespeisung des Speisewasserleitungsstutzens, wie sie bei Teillast- oder Null-Last-Betrieb einer Anlage vorkommt, auch unter höherer Lastwechselzahl der Bespeisungsvorgänge Materialermüdung und damit Rißbildung an den Stutzen mit Sicherheit ausgeschlossen ist. Erfindungsgemäß wird die gestellte Aufgabe durch die im Kennzeichen des Anspruchs 1 aufgeführten Merkmale gelöst. Eine vorteilhafte Weiterbildung des Gegenstandes des Anspruchs 1 ist im abhängigen Anspruch 2 beschrieben. Die mit der Erfindung erzielbaren Vorteile sind vor allem darin zu sehen, daß eine Rückströmung des spezifisch leichteren Mediums im bespeisten System gegen das schwerere einzuspeisende (noch kalte) Medium verhindert ist. Durch die Erfindung sind nicht nur die insbesondere bei Null-Last- und Schwachlastbetrieb auftretenden Probleme der Wärmespannungen und Rißbildungen gelöst, sondern auch die bei An- und Abfahrbetrieb auftretenden.

Im folgenden wird anhand der mehrere Ausführungsbeispiele darstellenden Zeichnung die Erfindung noch näher erläutert und die Wirkungsweise beschrieben. Darin zeigt in schematischer, vereinfachter Darstellung unter Fortlassung der für das Verständnis der Erfindung nicht erforderlichen Teile:
Fig. 1 in einem Längsschnitt einem Dampferzeuger für Druckwasserreaktoren mit einem nach Anspruch 1 ausgebildeten Speisewasserleitungsstutzen;
Fig. 2 die Einzelheit X aus Fig. 1 vereinfacht;
Fig. den Schnitt nach der Linie III-III aus Fig. 2;
Fig. 4 in entsprechender Darstellung zu Fig. 2 eine andere Ausführung der Einrichtung, die in Stutzenachsrichtung besonders flach baut;
Fig. 5 den Schnitt nach der Linie V-V der Fig. 4;
Fig. 6 eine weitere Ausführung, wobei ein Teilstück der Druckbehälterwand mitgezeichnet ist, besonders hohen Strömungsquerschnitts;
Fig. den Schnitt nach der Linie VII-VII der Fig. 6 und
Fig. 8 eine vierte Version mit einem abwärts führenden Zuleitungsstück und Auffangtasse sowie
Fig. 9 eine Tabelle der dargestellten Größen An und Dᵢ.

Der Dampferzeuger DE für Druckwasserreaktoren nach Fig. 1 (im folgenden abgekürzt als DE bezeichnet) hat ein Druckkessel-Gehäuse 1 mit einem Primärkammerbereich 1.1, einem die U-förmigen wärmetauschenden Rohre 2 aufweisenden Verdampfer-Bereich 1.2 und einen sich über einen sich konisch erweiternden Gehäuse- übergangsbereich 1.3 anschließenden Abscheiderbereich 1.4. Der in das Gehäuse 1 eingeschweißte Rohrboden 3 und die in ihn eingeschweißten und von ihm gehalterten Wärmetauscherrohre 2 trennen die Primärkammer I gasdicht von der Sekundärkammer 11. Die Primärkammer wird von einer mit dem Rohrboden 3 verschweißten Bodenkalotte 4 mit Einströmstutzen E und Ausströmstutzen A gebildet, wobei der Einströmraum e1 der Primärkammer vom Ausströmraum a1 durch eine gewölbte Trennwand 5 abgetrennt ist. Von den Rohren 2 des Rohrbündels 2' sind nur die äußeren und inneren durch Linien angedeutet; die Rohrbögen sind mit 2.1, die innere Rohrgasse ist mit 2.2 bezeichnet.

Das im Kern des nicht dargestellten Druckwasserreaktors aufgeheizte Primärmedium (Wasser) wird mit einer Temperatur von ca. 316°C und unter einem Druck von 155 bar der Primärkammer 1 über den Einströmstutzen E zugeführt, durchströmt die wärmetauschenden Rohre 2 und wird über die Ausströmkammer a1 und den Ausströmstutzen A mit einer Temperatur von ca. 290°C zum Reaktordruckbehälter zurückgespeist.

Das Rohrbündel aus den wärmetauschenden Rohren 2 ist mittels axial zueinander beabstandeten Rohrhaltegittern 6 schwingungssicher gehalten; es ist von einem hohlzylindrischen Mantel 7 umgeben, welcher zusammen mit der Wand 1 einen ringförmigen Fallraum 8 bildet. Da der Mantel 7 mit Abstand a2 zum Rohrboden 3 angeordnet ist, steht der Fallraum 8 an seinem unteren Ende über die Strömungsgassen 8.1 mit dem Verdampfungsraum im Inneren des Mantels 7 strömungsmäßig in Verbindung. Der Mantel 7 ist an seinem oberen Ende durch einen Aufsatz 9 abgeschlossen, welcher an seiner Oberseite eine Batterie von Wasserabscheidern 10 trägt, in welche das Wasser-Dampf-Gemisch aus dem Verdampfungsraum II durch entsprechende Strömungskanäle eintritt. Das ausgeschleuderte Wasser, der Wasserspiegel des Umlaufwassers ist bei 11 angedeutet, wird dem Fallraum 8 direkt zugespeist. Die Ringleitung 12, welche am oberen Ende des Fallraumes angeordnet ist, dient über nicht dargestellte Öffnungen zum Einleiten des Speisewassers von einem Speisewasserleitungsstutzen 13 über eine im wesentlichen senkrecht verlaufende Verbindungsrohrleitung 14. Der aus den Wasserabscheidern 10 an deren Oberseite austretende, weitgehend entwässerte Dampf gelangt dann noch in Feinabscheider 15 und von diesen über den Frischdampfleitungsstutzen 16 des Dampfdomes 17 zu den nicht dargestellten Dampfturbinen.

Der DE arbeitet nach dem Naturumlaufprinzip. Das Speisewasser und das abgeschiedene Wasser strömen im Fallraum 8 vermischt nach unten in den Verdampfungsraum II und steigen in diesem unter Verdampfung (Naßdampf) auf. Das Wasser-Dampf-Gemisch gelangt dann in die Grobabscheider 10 und anschließend in die Feinabscheider 15, wie bereits erläutert. Zur Einleitung des Speisewassers über den Stutzen 13 und das Verbindungsrohr 14 ist eine ganz bestimmte Strömungsführung vorgesehen, die anhand der Figuren 2 und 3 näher erläutert wird.

Die Einleitung des Speisewassers in den Wasser-Dampf-Raum des DE erfolgt über einen im wesentlichen horizontal verlaufenden Leitungsteil 140 und einen darauf folgenden ansteigenden Leitungsteil 141, welcher als Rohrknie ausgeführt ist, bis hin zu Überlaufkanten Ü am Strömungswegende des ansteigenden Leitungsteils 141. Von dort wird das Speisewasser, siehe Strömungspfeile f1, über ein abwärts gerichtetes Leitungsstück 142 und die daran angeschlossene Einspeiseringleitung 12 (Fig. 1) dem Wasser-Dampf-Raum, d. h. in diesem Falle dem Fallraum 8 des DE, zugemischt. Der Leitungsteil 142 ist domförmig ausgebildet und umfaßt als eine Art Glocke den Leitungsteil 141. Der Leitungsteil 140 kann im Stutzen 13 (Fig. 1) nach Art eines Thermosleeverohres gehaltert sein. Durch die geschilderte Leitungsführung kann eine Rückströmung von bereits erwärmtem Speisewasser zurück in den Leitungsteil 140 nicht mehr erfolgen, welcher Lastzustand auch immer vorliegt, weil das kältere einströmende Speisewasser aufgrund seines höheren spezifischen Gewichtes den Stutzenquerschnitt erst vollständig ausfüllen muß, bevor es die höher liegenden Überlaufkanten Ü erreicht.

Die flache, gedrängte Bauform nach Fig. 4 und Fig. 5 empfiehlt sich für Dampferzeuger oder Reaktordruckbehälter, bei denen in Stutzenachsrichtung nur wenig Raum zur Verfügung steht. Gleiche Teile tragen gleiche Bezugszeichen. Hier wird der ansteigende Leitungsteil von einer im Querschnitt rechteckigen Wanne 141' gebildet, die flach und kastenförmig ist, also einen Wasserkasten bildet, an dessen beiden Schmalseiten-Oberkanten die Überlaufkanten Ü angeordnet sind. Dieser Wasserkasten 141' wird von einem gleichfalls etwa kastenförmigen, an seiner Oberkante abgerundeten Gebilde 142 für das abwärts gerichtete Leitungsstück umgeben, das entsprechend der Innenumfangskrümmung des Druckbehälters ebenenfalls gekrümmt sein kann, und an seinem unteren Ende über ein verengtes Halsstück 143 in die Ringleitung 12 mündet.

Die Einrichtung nach Fig. 6 und 7 ist für noch höheren Speisewasserdurchsatz bei Vollast bestimmt. Die Überlaufkanten Ü sind dabei nicht nur die oberen Seitenkanten 141.1, sondern auch die Kante 141.2 an der Längsseite des Leitungsteils 141. Demgemäß ist der Strömungsquerschnitt des abwärts gerichteten Leitungsstücks 142 größer als bei demjenigen nach Fig. 4 und 5. Außerdem ist erkennbar, daß der Innenumfang des Speisewasserleitungsstutzens 13, welcher mittels einer Ringschweißnaht 18 in die Gehäusewand 1 des DE eingeschweißt ist, mit dem als Thermosleeverohr ausgebildeten, im wesentlichen horizontal verlaufenden Leitungsteil 140 ausgefüttert ist. Dieses Thermosleeverohr kann eine übliche Ausführung oder so ausgebildet sein, wie gemäß Fig. 2 der DE-A-2 346 411.

In Fig. 8 ist noch dargestellt, daß an einem im wesentlichen horizontal verlaufenden Leitungsteil 140 sich über ein Bogenstück 144 zunächst ein im wesentlichen abwärts verlaufender Leitungsteil 145 anschließen kann, welcher in eine Auffangtasse 141" mündet, welche die aufsteigenden Strömungswege bis hin zu den Überlaufkanten Ü aufweist.

Wie Versuche ergeben haben, ist für die Verhinderung der Temperaturschichtung infolge einer Rückströmung von wärmerem Wasser die Einhaltung eines bestimmten Verhältnisses Aₙ/Dᵢ wesentlich. Dabei bedeutet An den horizontalen Abstand der Druckbehälter-Innenwand 1i von der durch den Schwerpunkt der von den Überlaufkanten Ü aufgespannten Querschnittsfläche F_{ü} verlaufenden Mittellinie M_{ü}. D; bedeutet den Innendurchmesser der in den Druckbehälter DE mündenden Speisewasserleitung 140. Das genannte Verhältnis A_{n/}D; soll möglichst klein bemessen sein und liegt hierzu in den Grenzen zwischen 0,5 und 2.

In Figuren 2 und 3 sind die Druckbehälter-Innenwand 1 gestrichelt und die Mittellinie M_{ü} strichpunktiert eingezeichnet, ferner sind die Maßlinien für den Abstand Aₙ=A₁ und den Innendurchmesser D; eingetragen. Aus der Tabelle gemäß Fig.9 ergibt sich für das Ausführungsbeispiel nach Fig. 2 und 3 A₁ =4,70, Dᵢ=3,70 und demgemäß A_{n/}Dᵢ = 1,27.

Noch günstigere Werte für das Verhältnis Aₙ/Dᵢ ergeben sich für die Ausführungsbeispiele nach Fig. 4, 5 und Fig. 6, 7. Bei einer vergleichenden Betrachtung von Fig. 4 und der Tabelle nach Fig.9 ergibt sich ein Wert A₂=2,15, ein Wert Dᵢ=3,55 und demgemäß ein Verhältniswert Aₙ/Dᵢ=0,61. Dieser günstige Wert ergibt sich aufgrund der gedrängten, flachen Bauweise der Rohrleitungsteile 141', 142. Entsprechend günstige Werte ergeben sich für das Ausführungsbeispiel nach Fig. 6 und 7 mit A₃=1,50, Dᵢ=2,50 und Aₙ/Dᵢ=0,60.

Das Ausführungsbeispiel nach Fig. 8 zeigt in Verbindung mit Fig. 9, daß dort das Verhältnis Aₙ/Dᵢ sich im Bereich des oberen Grenzwertes von 2 bewegt. Als Vorteil dieses Beispiels sind der relativ hohe Druchflußquerschnitt und die zylindersymmetrische Form zu erwähnen, welch letztere im übrigen auch beim Ausführungsbeispiel nach Fig. 2 und 3 gegeben ist. Allgemein läßt sich sagen, daß zylindersymmetrische Formen eine höhere Druckbeanspruchung gestatten; kastenförmige Querschnitte liegen dagegen bei gegebener Wandstärke in der Druckfestigkeit niedriger, dafür ist aber die Erstreckung in Richtung An niedriger. Als besonders günstige Ausführung kann man deshalb das Beispiel nach Fig. 1 bis 3 ansehen, wo ein relativ niedriger Verhältniswert Aₙ/Dᵢ von 1,27 verwirklicht und trotzdem eine relativ hohe Druckfestigkeit bei ausreichendem Strömungsquerschnitt gegeben sind. Im Vergleich dazu kann man die übrigen Ausführungsbeispiele als Sonderbauformen ansehen, bei denen entweder der Verhältniswert Aₙ/Dᵢ besonders niedrig gehalten ist (Fig. 4 bis 7) oder der Strömungsquerschnitt im Uberlaufbereich besonders groß ist (Fig. 8).

Insgesamt kann man durch die Erfindung im Verhältnis zum Leitungsquerschnitt kurze Strömungswege bis zu den Überlaufkanten Ü erreichen, so daß das Speisewasser keine Gelegenheit hat, sich auf dem Weg bis zu den Überlaufkanten merklich aufzuwärmen. Der Aufwärmung wirkt der Mengenstrom des Speisewassers entgegen, der durch die im Nenner des Verhältnisses stehende Größe Dᵢ charackterisiert ist. Durch die Erfindung ist es auf verhältnismäßig einfache Weise ermöglicht, den Weg und damit die Verweilzeit des Speisewassers bei im Verhältnis zum Strömungsquerschnitt geringem Mengendurchsatz auf dem Wege des Speisewassers bis zu den Überlaufkanten so klein zu machen, daß eine schädliche Aufwärmung und damit die Folgeerscheinungen einer Temperaturschichtung und einer Zirkulationsströmung bis hin zum Speisewasserstutzen vermieden sind.

In der Tabelle nach Fig. 9 sind für Aₙ und Dᵢ die cm-Werte zugrundegelegt, wie man sie aus der etwa maßstabsgetreuen Zeichnung abgreifen kann. Um eine Vorstellung von praktikablen Abmessungen in natürlicher Größe zu erhalten, muß man wissen, daß der Druckbehälter des Dampferzeugers DE nach Fig. 1 in seinem Abscheiderbereich 1.4 (Dampfdom) einen Außendurchmesser von etwa 4800 mm hat, so daß sich daraus für die in der Vergrößerung nach Fig. 2 und 3 eingetragenen Größen A, und Dᵢ Werte von ca. 500 mm bzw. 400 mm ergeben. Entsprechendes gilt dann für die natürlichen Größen der A_{µ}- und Dⱼ₋Werte der übrigen Figuren. Der in Fig. 1 dargestellte Dampferzeuger dient z. B. zusammen mit drei weiteren Dampferzeugern in 4-Loop-Anordnung zur Erzeugung des Arbeitsdampfes in einem 1200-MWₑₗ-Druckwasser-Kernkraftwerk.

## Patentansprüche

1. Einrichtung zur Vermeidung von Rißbildungen an den Innenflächen von in Druckbehälter, insbesondere Kernreaktordruckbehälter oder Dampferzeuger, mündenden Speisewasserleitungsstutzen, wobei die Einleitung des Speisewassers in den Wasser-Dampf-Raum des Druckbehälters über einen im wesentlichen horizontal verlaufenden Leitungsteil (140) und einen darauf folgenden ansteigenden Leitungsteil (141) bis hin zu Überlaufkanten (Ü) am Strömungswegende des ansteigenden Leitungsteils erfolgt, von wo das Speisewasser über ein abwärts gerichtetes Leitungsstück (142) und gegebenenfalls über eine daran angeschlossene Einspeiseringleitung (12) dem flüssigen, zu verdampfenden Medium im Druckbehälter (DE) zugemischt wird, dadurch gekennzeichnet, daß das Verhältnis A_{n/}Dᵢ zwischen 0,5 und 2 liegt, so daß eine Temperaturschichtung infolge einer Rückströmung von wärmerem Wasser im Speisewasserleitungsstutzen verhindert ist, worin
An den horizontalen Abstand der Druckbehälter-Innenwand von der durch den Schwerpunkt der von den Überlaufkanten (Ü) aufgespannten Querschnittsfläche (F_{ü}) verlaufenden Mittellinie (Mü) und
D; den Innendurchmesser der in den Druckbehälter mündenden Speisewasserleitung (140) bedeutet.

2. Einrichtung nach Anspruch 1, dadurch gekennzeichnet, daß das Verhältnis Aₙ/Dᵢ 0,6 bis 1,5 beträgt.

## Claims

1. An arrangement for avoiding the formation of cracks at the inner surfaces of feed water piping end pieces opening into pressure containers, in particular nuclear reactor pressure containers, or steam generators, in which the introduction of the feed water into the water- steam-space of the pressure container is effected through a piping section (140), which runs essentially horizontally, and a succeeding rising piping section (141), up to overflow edges (U) at the end of the flow path of the rising piping section, from where the feed water is admixed with the liquid medium to be evaporated in the pressure container (DE), by way of a downwardly directed piping section (142) and if necessary by means of an annular feed pipe (12) connected thereto, characterised in that the ratio Aₙ/Dᵢ lies in the range of from 0.5 to 2, so that a temperature stratification as a result of a return flow of warm water in the feed water piping end piece is avoided, where
Aₙ represents the horizontal distance of the inner wall of the pressure container from the central line (M_{ü}) running through the central point od the cross-sectional area (Fü) defined by the overflow edges (Ü), and
D; represents the internal diameter of the feed water piping section (140) opening into the pressure container.

2. An arrangement according to Claim 1, characterised in that the ratio A_{n/}Dᵢ ist from 0.6 to 1.5.

## Revendications

1. Dispositif pour empêcher la formation de fissures sur les faces intérieures des embouts de conduit d'eau d'alimentation débouchant dans une cuve sous pression, notamment dans une cuve sous pression de réacteur nucléaire ou dans un générateur de vapeur, l'introduction de l'eau d'alimentation dans l'espace eau-vapeur de la cuve sous pression s'effectuant par un tronçon de conduit (14c) s'étendant d'une manière essentiellement horizontale et par un tronçon de conduit (141) ascendant y faisant suite jusqu'aux bords de débordement (Ü) à l'extrémité du trajet d'écoulement du tronçon de conduit ascendant, d'où l'eau d'alimentation est mélangée, dans la cuve sous pression (DE), par l'intermédiaire d'un tronçon de conduit (142) dirigé vers le bas et, le cas échéant, d'un conduit annulaire (12) d'alimentation qui y est raccordé, au milieu liquide à évaporer, caractérisé en ce que le rapport A_{n/}D; est compris entre 0,5 et 2, de manière à empêcher toute stratification thermique en raison d'un refluement d'eau plus chaude dans l'embout de conduit d'eau d'alimentation,
Aₙ étant la distance horizontale entre la paroi intérieure de la cuve sous pression et la ligne médiane (M_{ü}) passant par le centre de gravité de la surface de la section transversale (F_{ü}) fixée par les bords de débordement (Ü) et
Dᵢ étant le diamètre intérieur du conduit pour l'eau d'alimentation débouchant dans la cuve sous pression.

2. Dispositif selon la revendication 1, caractérisé en ce que le rapport A_{n/}Di est compris entre 0,6 et 1,5.
